# EUROPÄISCHE PATENTSCHRIFT

(11) **EP 1 121 701 B1**
(45) Veröffentlichungstag und Bekanntmachung des Hinweises auf die Patenterteilung: **31.07.2002**
(21) Anmeldenummer: 99947446.3
(22) Anmeldetag: 01.10.1999
(51) Int. Cl.: H01H 50/64

(54) **SICHERHEITSRELAIS**
SECURITY RELAY
RELAIS DE SECURITE

(30) Priorität: 16.10.1998 DE 19847836
(43) Veröffentlichungstag der Anmeldung: 08.08.2001
(73) Patentinhaber: Tyco Electronics GmbH, 1210 Wien (AT)
(72) Erfinder: MADER, Leopold, A-2340 Mödling (AT); MIKL, Rudolf, A-2464 Arbesthal (AT)
(74) Vertreter: Heinz-Schäfer, Marion
(86) Internationale Anmeldenummer: EP9907280
(87) Internationale Veröffentlichungsnummer: WO0024020

(56) Entgegenhaltungen:
- EP-A- 0 860 848
- DE-A- 2 443 542
- DE-A- 2 517 263
- DE-A- 2 817 036
- DE-A- 19 540 739
- DE-A- 19 600 314

## Beschreibung

Die Erfindung betrifft ein Relais mit einem Grundkörper, der eine Grundebene festlegt, einem auf dem Grundkörper angeordneten Magnetsystem mit Spule, Kern und Anker, mit mindestens zwei Kontaktfederpaaren, wobei jedes Kontaktfederpaar eine passive und eine aktive Kontaktfeder umfaßt und wobei jede Kontaktfeder senkrecht zur Grundebene stehend in dem Grundkörper befestigt ist und an ihrem von dem Grundkörper entfernten Ende ein Kontaktstück trägt, ferner mit einem Betätigungsschieber, der parallel zu der Grundebene bewegbar ist und an jeder aktiven Kontaktfeder jeweils in der Nähe des Kontaktstückes angreift.

Ein derartiges Relais ist beispielsweise aus der US 52 89 144 A bekannt. Dort ist das Magnetsystem mit der Spulenachse parallel zur Grundebene auf dem Grundkörper angeordnet, wobei die jeweils Wechslerkontakte bildenden aktiven und passiven Kontaktfedern vor der einen Stirnseite des Magnetsystems im Grundkörper verankert sind, während der Anker an der gegenüberliegenden Stirnseite des Magnetsystems liegt und über einen oberhalb der Spule sich erstreckenden Schieber die aktiven Kontaktfedern betätigt. Zu diesem Zweck besitzt der Schieber fensterförmige Ausnehmungen, mit denen er an den freien Enden der aktiven Kontaktfedern, also oberhalb der Kontaktstücke, angreift. Für Sicherheitsrelais ist diese Konstruktion allerdings nicht geeignet, weil beispielsweise im Fall eines Federbruchs keine Vorkehrungen gegen Kurzschluß getroffen sind.

Aus der DE 195 40 739 A1 ist weiterhin ein Relais mit zwangsgeführten Kontakten bekannt, bei dem die einzelnen Kontaktfedern gegeneinander isoliert angeordnet sind, wobei auch besondere konstruktive Vorkehrungen gegen Kurzschlüsse für den Fall getroffen sind, daß sich Kontaktstücke von den Kontaktfedern ablösen. Bei diesem bekannten Relais werden die aktiven Kontaktfedern unterhalb der Kontaktstücke in seitlich offenen Schlitzen des Schiebers geführt und betätigt. Seitliche offene Betätigungsabschnitte vermindern jedoch die Stabilität des Schiebers, so daß derartige Schieber bereits bei der Herstellung zum Verzug neigen und auch im Betrieb nicht die optimale Formgenauigkeit behalten.

Ziel der vorliegenden Erfindung ist es, ein Relais der eingangs genannten Art so weiterzubilden, daß die Anordnung der Kontakte und deren Betätigung eine größtmögliche Sicherheit gewährleisten, wobei zugleich aber auch eine hohe Maßgenauigkeit der Kontaktabstände und der Betätigung erreicht wird.

Erfindungsgemäß wird dieses Ziel dadurch erreicht, daß alle Kontaktfedern in Befestigungskanälen des Grundkörpers durch Einstecken senkrecht zur Grundebene befestigt sind, daß der Schieber zumindest jede aktive Kontaktfeder einzeln ringsum in Form eines Rahmens umschließt, wobei innerhalb eines jeden Rahmens jeweils ein Fenster für die Durchführung der Kontaktfeder im Bereich zwischen deren Befestigung und deren Kontaktstück ausgespart ist und wobei der Querschnitt des Kontaktfeder-Endabschnittes einschließlich des Kontaktstückes jeweils größer ist als der Querschnitt des Fensters.

Durch die erfindungsgemäße Gestaltung ist ein Weg gefunden worden, den Schieber unterhalb der Kontaktstücke, also zwischen dem jeweiligen Kontaktstück und der Befestigung der Kontaktfeder, anzuordnen und trotzdem jede Kontaktfeder rahmenförmig zu umschließen und im Bereich eines ringsum geschlossenen Fensters zu betätigen. Im Unterschied zu herkömmlichen Sicherheitsrelais erfordert dies, daß die einzelnen Kontaktfedern durch die Fenster des vorher bereits montierten Schiebers hindurch von oben in den Grundkörper eingesteckt und dort befestigt werden. Auf diese Weise erhält der Schieber insgesamt und im Bereich einer jeden aktiven Kontaktfeder eine gute Stabilität und hohe Maßgenauigkeit für die Betätigung. Außerdem wird durch die größere Querschnittsbemessung des Kontaktfederendes mit Kontaktstück sichergestellt, daß das Kontaktstück selbst bei einem Federbruch nicht durch den Schieber hindurch oder an diesem vorbei nach unten fallen und dort gegebenenfalls eine unerwünschte leitende Verbindung herstellen kann. Der die einzelne aktive Kontaktfeder umschließende Rahmen weist vorzugsweise Trennwände auf, welche den das Kontaktstück tragenden Endabschnitt ringsum umgeben. Vorzugsweise weist jeweils eine Trennwand des Rahmens einen Ausschnitt auf, in welchem das Kontaktstück der jeweiligen aktiven Kontaktfeder in seiner Betätigungsrichtung geführt ist, wobei die Kontur der Trennwand jeweils einen Sperrabschnitt aufweist, der eine Relativbewegung der aktiven Kontaktfeder gegenüber dem Schieber in Richtung auf die zugehörige passive Kontaktfeder sperrt. In einer bevorzugten Ausgestaltung der Erfindung sind an dem Schieber jeweils Betätigungsnasen für jede aktive Kontaktfeder angeformt, derart, daß jede aktive Kontaktfeder jeweils zwischen einem Sperrabschnitt der Trennwand und einer Betätigungsnase mit geringem Spiel geführt ist.

Weitere Einzelheiten, Ausgestaltungen und Weiterbildungen der Erfindung sind in den Unteransprüchen enthalten.

Die Erfindung wird nachfolgend an einem Ausführungsbeispiel anhand der Zeichnung näher erläutert. Es zeigt
Figur 1 ein erfindungsgemäß gestaltetes Relais in Eplosionsdarstellung,
Figur 2 das Relais von Figur 1 in zusammengebautem Zustand, mit teilweise ausgeschnittenem Schieber und ohne Kappe, in perspektivischer Darstellung,
Figur 3 das Relais von Figur 2 in einer gedrehten perspektivischen Darstellung,
Figur 4 das Relais von Figur 1 bis 3 in Seitenansicht, teilweise längsgeschnitten,
Figur 5 und 6 den Schieber des Relais von Figur 1 bis 4 in zwei perspektivischen Ansichten und
Figur 7 ein Diagramm zur Darstellung des grundsätzlichen Verlaufs der Kraft-Weg-Kennlinien des Magnetsystems und der Federn des Relais.

Das in den Figuren 1 bis 6 dargestellte Relais besitzt einen Grundkörper 1 aus Isolierstoff, der im wesentlichen flach gestaltet ist und eine Bodenseite 10 definiert und mit einer Kappe 2 ein geschlossenes Gehäuse bildet. Der Grundkörper 1 besitzt eine flache, wannenförmige Ausnehmung 11 zur Aufnahme eines Magnetsystems, während der übrige Teil mit emporgezogenen Seitenwänden 12, einer Längs-Zwischenwand 13 und Querwänden 14 zwei Reihen von Kontaktträgerkammern 15 bildet. Diese Kontakträgerkammern 15 sind nach unten schlitzförmig zu Steckkanälen 16 verengt (siehe Figur 4), um jeweils von oben, senkrecht zur Grundebene 10, einsteckbare Festkontaktträger 21 oder Kontaktfederträger 22 aufzunehmen. Die Festkontaktträger 21 bilden an ihren freien Enden jeweils passive (bzw. feststehende) Kontaktfedern 23 mit daran befestigten Festkontaktstücken 24, während an den Kontaktfederträgern 22 jeweils aktive (bzw. bewegliche) Kontaktfedern 25 mit an deren freien Enden befestigten beweglichen Kontaktstücken 26 befestigt sind.

Das zur Betätigung des Relais dienende Magnetsystem besitzt ein U-förmiges Kernjoch 31 mit einem Kernschenkel 32 und einem Jochschenkel 33. Ein Spulenkörper 34 trägt eine Erregerspule 35 und nimmt in einer axialen Durchgangsöffnung den Kernschenkel 32 auf. Da dieser wegen der begrenzten Spulenbreite eine geringere Breite aufweist als der Jochschenkel 33, ist ein zusätzlicher Flußführungsteil 36 zusammen mit dem Kernschenkel 32 in das Spuleninnere eingeschoben. Auf diese Weise wird der Eisenquerschnitt innerhalb der Spule ebenso vergrößert wie die Polfläche 32a bzw. 36a, mit der ein Anker 37 zusammenwirkt. Dieser Anker ist mit Hilfe einer Ankerfeder 38 am freien Ende des Jochschenkels 33 gelagert und bildet mit den Polflächen 32a, 36a in üblicher Weise einen Arbeitsluftspalt. Zwei Rückstellschenkel 39 der Ankerfeder 38 erzeugen die Ruhestellung der Kontakte bei nichterregtem Zustand des Magnetsystems.

Die Bewegung des Ankers 37 wird über einen Ankerfortsatz 37a auf einen Schieber 40 und über diesen auf die aktiven Kontaktfedern 25 übertragen. Da die Kontaktfedern auf der dem Anker entgegengesetzten Seite des Magnetsystems angeordnet sind, besitzt der Schieber einen sich oberhalb der Spule erstreckenden Verbindungsabschnitt 41, an den sich ein nach unten in Richtung auf die Bodenebene stufenartig abgesetzter Betätigungsabschnitt 42 anschließt. Dieser Betätigungsabschnitt bildet mit einer mittigen Längswand 43 sowie Seitenwänden 44 und Querwänden 45 und 46 jeweils Rahmen für jede einzelne Kontaktfeder, die diese Kontaktfedern, mit Ausnahme der jeweils ersten passiven Kontaktfedern 24R und der jeweils letzten passiven Kontaktfedern 23R und 23A2, die in den Endbereichen des Betätigungsabschnittes 42 des Schiebers 40 liegen und deshalb nach einer Seite jeweils keine Abschirmung zu einer benachbarten Kontaktfeder benötigen.Zur Erläuterung sei hier angemerkt, daß die aktiven und passiven Kontaktfedern 25 und 23 in Figur 4 zur Bezeichnung der Kontaktart mit Zusatzbezeichnungen versehen sind, also 23A1, 23A2 für passive Arbeitskontaktfedern (Schließerkontaktfedern), 23R für passive Ruhekontaktfedern (Öffnerkontaktfedern), 25A1 und 25A2 für aktive Arbeitskontaktfedern (Schließerkontaktfedern) und 25R für aktive Ruhekontaktfedern (Öffnerkontaktfedern). Innerhalb der durch Trennwände 43,44,45 und 46 gebildeten Rahmen des Schiebers 40 sind jeweils Fenster 47 für die aktiven Kontaktfedern sowie Fenster 48 für die passiven Kontaktfedern ausgespart. Die jeweiligen passiven Kontaktfedern 23 und aktiven Kontaktfedern 25 ragen durch diese Fenster 46 bzw. 47 hindurch, so daß sich die Kontaktstücke 24 bzw. 26 tragenden Enden jeweils oberhalb des Betätigungsabschnittes 42 des Schiebers und im wesentlichen innerhalb der durch Trennwände 43,44,45 und 46 gebildeten Rahmen befinden.

Diejenigen Querwände bzw. Sperrwände 46, welche jeweils zusammenwirkende aktive und passive Kontaktfedern trennen, besitzen jeweils einen annähernd halbkreisförmigen Ausschnitt 49 in Anpassung an die runde Kontur der Kontaktstücke. In diesem Ausschnitt 49 ist jeweils ein bewegliches Kontaktstück 26 der aktiven Kontaktfedern 25 geführt. Dadurch kann die aktive Kontaktfeder selbst nahe an der Sperrwand 46 bzw. einer von der Sperrwand vortretenden Sperr-Rippe 50 anliegen. Außerdem bildet der Schieber jeweils von den Seitenwänden 44 nach innen vorstehende Betätigungsnasen 52, die in unterschiedlicher Höhe jeweils die aktiven Arbeitskontaktfedern bzw. die aktiven Ruhekontaktfedern betätigen. Die aktiven Kontaktfedern sind dabei jeweils innerhalb des Fensters 47 angeordnet und zwischen der jeweiligen Sperr-Rippe 50 und der zugehörigen Betätigungsnase 51 oder 52 mit engem Spiel geführt. Dadurch werden beim Verschweißen eines Kontaktes auch alle übrigen aktiven Kontaktfedern gegen eine weitere Schaltbetätigung gesperrt.

Bei der Montage des Relais wird zunächst das zusammengebaute Magnetsystem in die Ausnehmung 11 des Grundkörpers 1 eingesetzt, wobei die Ankerfeder 38 zwischen dem Jochschenkel 33 und dem Grundkörper befestigt wird. Auf das Magnetsystem wird der Schieber 40 mit seinem Verbindungsabschnitt 41 aufgesetzt, wobei die Rückstellschenkel 39 der Ankerfeder 38 in die Durchbrüche 41a des Schiebers eingehängt werden. Der Anker selbst wird dabei am Jochschenkel 33 gelagert und mit seinem Fortsatz 37a in den Durchbruch 41b des Schiebers 40 eingehängt.

Nach der Montage des Schiebers 40, der mit der Längstrennwand 43 auf der Längswand 13 und mit den Längswänden 44 auf den Seitenwänden 12 des Grundkörpers 1 sitzt, werden die Kontaktfedern montiert. Dabei werden alle Kontaktfedern durch die entsprechenden Fenster 47 und 48 des Schiebers hindurch in die Kammern 15 des Grundkörpers eingesetzt und in den Steckschlitzen 16 befestigt. Alle Festkontaktträger 21 mit den passiven Kontaktfedern 23 sind gleich aufgebaut und gerade, so daß sie senkrecht zur Grundebene in den Grundkörper eingesteckt werden können. Auch alle aktiven Kontaktfedern 25 mit ihren Kontaktfederträgern 22 sind gleich aufgebaut und gerade, so daß sie unabhängig von ihrer Funktion als Arbeitskontaktfedern 25A1, 25A2 oder Ruhekontaktfedern 25R senkrecht zur Grundebene durch die zugehörigen Fenster 47 des Schiebers eingesetzt werden können. Der Schieber 40 wird zu diesem Zweck entgegen der Vorspannung der Ankerfeder 38 in einer Mittelposition gehalten.

Alle Kontaktfedern müssen bei dieser Konstruktion von oben durch den bereits montierten Schieber 40 in den Grundkörper eingesteckt werden, weil die Endabschnitte der Kontaktfedern, zumindest die der aktiven Kontaktfedern 25 mit den Kontaktstücken 26 einen größeren Querschnitt aufweisen als die Fenster 47, so daß der Schieber nicht nachträglich von oben über die Kontaktfedern gesteckt werden kann. Durch diese Größenverhältnisse erhält einerseits der Schieber seine Stabilität aufgrund der geschlossenen Rahmen um die Kontaktfedern herum, andererseits kann ein abgebrochenes Kontaktstück nicht durch ein Fenster 47 nach unten in eine Federkammer fallen und dort gegebenenfalls einen Kurzschluß verursachen.

Im unerregten Zustand des Magnetsystems wird der Schieber durch die Rückstellkraft der Ankerfeder 38 in die Ruheposition gezogen, das heißt in Figur 4 nach rechts. Dabei werden die im entspannten Zustand geraden Ruhekontaktfedern 25R nach rechts in die in Figur 4 gezeigte Position gezogen, so daß sie mit der passiven Ruhekontaktfeder 23R Kontakt gibt.

Bei Erregung des Magnetsystems wird der Schieber in Figur 4 nach links bewegt, die aktive Ruhekontaktfeder 25R wird von der passiven Ruhekontaktfeder 23R abgehoben und durch die Sperr-Rippe 50R in ihre geöffnete Arbeitsposition bewegt. Zugleich greift der Schieber mit den Betätigungsnasen 51 seitlich an den aktiven Arbeitskontaktfedern 25A1 und 25A2 an und bewegt diese in Richtung auf die passiven Arbeitskontaktfedern 23A1 und 23A2, bis die entsprechenden Arbeitskontakte geschlossen sind. Beim Abschalten der Erregung stellt die Ankerfeder 38 den Ruhezustand wieder her, wobei der Schieber 40 über die Betätigungsnasen 52 seitlich der Kontaktstücke 26R angreift und die Ruhekontakte schließt. Verschweißt einer der Kontakte, so wird über die enge Führung der aktiven Kontaktfedern 25 sichergestellt, daß eine weitere Bewegung des Schiebers 40 und damit eine weitere Betätigung der übrigen Kontakte gesperrt wird. Verschweißt beispielsweise ein Ruhekontakt, so wird über die Sperr-Rippe 50R, die unmittelbar neben dem Kontaktstück angreift, der Schieber gegen weitere Bewegung gesperrt. Die Arbeitskontakte können also nicht schließen. Verschweißt dagegen ein Arbeitskontakt, so wird ebenfalls über die neben dem verschweißten Kontakt an der zugehörigen Kontaktfeder angreifende Sperr-Rippe 50A eine Rückstellung des Schiebers und eine Betätigung der Ruhekontakte verhindert.

Da außerdem alle aktiven Kontaktfedern gerade ausgebildet sind, wirken sie selbstöffnend. Bricht beispielsweise eine Betätigungsnase 51 oder 52 am Schieber, so öffnet die betreffende aktive Kontaktfeder (Offner) oder sie wird nicht geschlossen (beim Schließer). Bricht dagegen die Ankerfeder 38, so öffnen sich alle Ruhekontakte (Öffnerkontakte), und alle Schließer werden nicht mehr geschlossen.

Wie sich aus der Beschreibung und insbesondere aus den Figuren 4, 5 und 6 ergibt, liegen die Betätigungsnasen 52 für die aktiven Ruhekontaktfedern 25R wesentlich höher bezüglich der Grundebene als die Betätigungsnasen 51 für die aktiven Arbeitskontaktfedern 25A1 und 25A2. Dadurch ist die Kraft-Weg-Übersetzung bei den Arbeitskontakten und den Ruhekontakten unterschiedlich. Da das Magnetsystem jeweils in geschlossenem Zustand, das heißt bei angezogenem oder fast angezogenem Anker, am stärksten ist, während bei abgefallenem Anker durch den großen Luftspalt die Kraft nur langsam ansteigt, muß normalerweise durch die Dimensionierung des Magnetsystems sichergestellt werden, daß das Magnetsystem auch zu Beginn der Ankeranzugsbewegung genügend Kraft aufbringt, um die Ruhekontakte in Richtung Öffnung zu betätigen und dabei die Rückstellkraft der Ankerfeder zu überwinden. Durch die versetzte Anordnung der Betätigungspunkte bzw. der Betätigungsnasen 51 und 52 bezüglich der Grundebene wird nun erreicht, daß die aktiven Öffnerkontaktfedern mit geringerer Kraft und über einen längeren Weg betätigt werden, während die aktiven Schließerkontaktfedern durch die kürzere Hebelübersetzung auf kurzem Wege zum Schließen gebracht werden. In diesem Moment hat das Magnetsystem bereits mehr Kraft, da der Anker sich schon weitgehend an die Polfläche angenähert hat. Durch diese Maßnahme läßt sich insbesondere bei der Konstruktion eines Sicherheitsrelais, bei dem keine Umschaltkontakte, sondern getrennt betätigbare Öffner und Schließer verwendet werden, der Wirkungsgrad des Magnetsystems erhöhen, so daß dieses kleiner als sonst üblich dimensioniert werden kann.

Im Diagramm von Figur 7 ist die Anpassung der Kraft-Weg-Kennlinien gezeigt. Dabei bezeichnet f die Kennlinie der aufsummierten Federkräfte und m die Kennlinie des Magnetsystems. Über dem Weg s, der die Ankerbewegung bzw. die Bewegung des Schiebers 40 zwischen der Ruheposition (in Figur 4 rechts bei geöffnetem Anker) und der Arbeitsposition (in Figur 4 links bei geschlossenem Anker) darstellt, sind die jeweils gegeneinander wirksamen Kräfte F aufgetragen. Im Ruhezustand befindet sich der Schieber beispielsweise an der Stelle s1 oder rechts davon, je nach Kontaktabbrand. Beim Anziehen des Ankers bewegt sich der Schieber nach links, wobei die Kraft m des Magnetsystems zunächst nur langsam ansteigt. In diesem Bereich bis s2 ist aber auch die zu überwindende Öffnerkraft (an der aktiven Ruhekontaktfeder bzw. der an diese angepaßten Ankerfeder) aufgrund der großen Hebelübersetzung noch relativ gering. Von s2 bis s3 ergibt sich durch die aktiven Arbeitskontaktfedern eine stärker ansteigende Federkraft, die durch eine in diesem Bereich auch stärker ansteigende Magnetkraft m überwunden wird. Von s3 bis zum Anschlag steigen sowohl die Federkraft f als auch die Magnetkraft stark an. Dies ist der Bereich des Überhubs bis zum Punkt s4.

## Patentansprüche

1. Relais mit einem Grundkörper (1), der eine Grundebene (10) festlegt, einem auf dem Grundkörper angeordneten Magnetsystem mit Spule (35), Kern (31) und Anker (37), mit mindestens zwei Kontaktfederpaaren (23,25), wobei jedes Kontaktfederpaar eine passive (23) und eine aktive (25) Kontaktfeder umfaßt und wobei jede Kontaktfeder senkrecht zur Grundebene (10) stehend in dem Grundkörper befestigt ist und an ihrem von dem Grundkörper entfernten Ende ein Kontaktstück (24,26) trägt, ferner mit einem Betätigungs-Schieber (40), der parallel zur Grundebene (10) bewegbar ist und an jeder aktiven Kontaktfeder (25) jeweils in der Nähe des Kontaktstückes (26) angreift,
**dadurch gekennzeichnet, daß** alle Kontaktfedern (23,25) in Befestigungskanälen (15) des Grundkörpers durch Einstecken senkrecht zur Grundebene (10) befestigt sind, daß der Schieber (40) zumindest jede aktive Kontaktfeder (25) einzeln ringsum in Form eines Rahmens (43,44,45,46) umschließt, wobei innerhalb eines jeden Rahmens jeweils ein Fenster (47) für die Durchführung der Kontaktfeder (25) im Bereich zwischen deren Befestigung und deren Kontaktstück ausgespart ist und wobei der Querschnitt des Kontaktfeder-Endabschnittes einschließlich des Kontaktstückes (26) jeweils größer ist als der Querschnitt des Fensters (47).

2. Relais nach Anspruch 1,
**dadurch gekennzeichnet, daß** der Schieber (40) zumindest den das Kontaktstück (26) tragenden Endabschnitt einer jeden aktiven Kontaktfeder (25) mit ringsum verlaufenden Trennwänden (43,44,45,46) umgibt.

3. Relais nach Anspruch 1 oder 2,
**dadurch gekennzeichnet, daß** das Kontaktstück (26) einer jeden aktiven Kontaktfeder (25) in einem Ausschnitt (49) einer Sperrwand (46) des Schiebers geführt ist, wobei ein Sperrabschnitt (50) der Sperrwand (46) jeweils eine Relativbewegung der aktiven Kontaktfeder (25) gegenüber dem Schieber (40) in Richtung auf die zugehörige passive Kontaktfeder (23) sperrt.

4. Relais nach Anspruch 3,
**dadurch gekennzeichnet, daß** an dem Schieber jeweils Betätigungsnasen (51,52) angeformt sind die im Randbereich an den aktiven Kontaktfedern (25) angreifen.

5. Relais nach Anspruch 3 oder 4,
**dadurch gekennzeichnet, daß** jede aktive Kontaktfeder jeweils zwischen einem Sperrabschnitt (50) der Trennwand (46) und einer Betätigungsnase (51,52) mit geringem Spiel geführt ist.

6. Relais nach einem der Ansprüche 4 oder 5,
**dadurch gekennzeichnet, daß** Betätigungsnasen (51,52) für aktive Ruhekontaktfedern (25R) und für aktive Arbeitskontaktfedern (25A1,25A2) in unterschiedlicher Höhe bezüglich der Grundebene (10) am Schieber (40) vorgesehen sind.

7. Relais nach einem der Ansprüche 1 bis 6, **dadurch gekennzeichnet, dass** das Magnetsystem mit zur Bodenebene (10) paralleler Spulenachse auf dem Grundkörper (1) angeordnet ist, dass die Kontaktfederpaare (23, 25) einerseits und der Anker (37) andererseits an gegenüberliegenden Stirnseiten der Spule (35) angeordnet sind und dass der Schieber (40) mit einem Verbindungsabschnitt (41) sich oberhalb der Spule (35) erstreckt, während er mit einem näher an der Bodenebene (10) liegenden Betätigungsabschnitt (42) die aktiven Kontaktfedern (25) rahmenartig umgibt.

## Claims

1. A relay having a base (1) which establishes a base plane (10), a magnet system arranged on the base and provided with a coil (35), a core (31) and an armature (37), having at least two pairs of spring contacts (23, 25), with each pair of spring contacts including a passive spring contact (23) and an active spring contact (25) and each spring contact being secured in the base such that it stands perpendicularly with respect to the base plane (10) and carries on its end remote from the base a contact piece (24, 26), and furthermore having an actuating slide element (40) which is movable parallel to the base plane (10) and acts on each active spring contact (25), in each case in the vicinity of the contact piece (26),
**characterised in that** all the spring contacts (23, 25) are secured in securing channels (15) in the base as a result of being pushed in perpendicular to the base plane (10), **in that** the slide element (40) surrounds at least each active spring contact (25) individually on all sides in the form of a frame (43, 44, 45, 46), with a respective window (47) being made within each frame for the spring contact (25) to be guided through in the region between the securing thereof and the contact piece thereof, and the cross-section of the spring contact end portion, including the contact piece (26), being in each case larger than the cross-section of the window (47).

2. A relay according to Claim 1, **characterised in that** the slide element (40) surrounds at least that end portion of each active spring contact (25) carrying the contact piece (26) by means of partition walls (43, 44, 45, 46) running around all sides.

3. A relay according to Claim 1 or 2, **characterised in that** the contact piece (26) of each active spring contact (25) is guided in a cutout (49) in a blocking wall (46) of the slide element, with a blocking portion (50) of the blocking wall (46) in each case forming a block on relative movement between the active spring contact (25) and the slide element (40) in the direction of the associated passive spring contact (23).

4. A relay according to Claim 3, **characterised in that** in each case actuating lugs (51, 52) are made on the slide element and act on the active spring contacts (25) in the edge region.

5. A relay according to Claim 3 or 4, **characterised in that** each active spring contact is guided in each case between a blocking portion (50) of the partition wall (46) and an actuating lug (51,52) with a small amount of play.

6. A relay according to one of Claims 4 or 5, **characterised in that** actuating lugs (51, 52) for active rest spring contacts (25R) and for active operational spring contacts (25A1, 25A2) are provided on the slide element (40) at different heights with respect to the base plane (10).

7. A relay according to one of Claims 1 to 6, **characterised in that** the magnet system is arranged on the base (1) with its coil axis parallel to the base plane (10), **in that** the pairs of spring contacts (23, 25) on the one hand and the armature (37) on the other hand are arranged at opposing end sides of the coil (35), and **in that** the slide element (40) extends above the coil (35) by means of a connection portion (41), while by means of an actuating portion (42) lying closer to the base plane (10) it surrounds the active spring contacts (25) in the manner of a frame.

## Revendications

1. Relais comportant un corps de base (1) définissant un plan de base (10), un système magnétique agencé sur le corps de base comportant une bobine (35), un noyau (31) et une armature (37), avec au moins deux paires de ressorts de contact (23, 25), chaque paire de ressorts de contact englobant un ressort de contact passif (23) et un ressort de contact actif (25), chaque ressort de contact étant fixé dans le corps de base dans une position verticale par rapport au plan de base(10), et supportant une pièce de contact (24, 26) sur son extrémité éloignée du corps de base, et en outre un coulisseau d'actionnement (40) pouvant être déplacé parallèlement au plan de base (10) et s'engageant respectivement dans chaque ressort de contact actif (25) au voisinage de la pièce de contact (26),
**caractérisé en ce que** tous les ressorts de contact (23, 25) sont fixés dans des canaux de fixation (15) du corps de base par insertion verticale par rapport au plan de base (10), le coulisseau (40) renfermant au moins chaque ressort de contact actif (25) de manière individuelle et sur tout son pourtour, en forme d'un cadre (43, 44, 45, 46), une fenêtre évidée (47) étant formée à l'intérieur de chaque cadre en vue du passage du ressort de contact (25) dans la zone située entre sa fixation et sa pièce de contact, la section transversale de la section d'extrémité du ressort de contact, y compris la pièce de contact (26), étant respectivement plus grande que la section transversale de la fenêtre (47).

2. Relais selon la revendication 1, **caractérisé en ce que** le coulisseau (40) entoure au moins la section d'extrémité de chaque ressort de contact actif (25), supportant la pièce de contact (26), par l'intermédiaire de parois de séparation s'étendant sur tout le pourtour (43, 44, 45, 46).

3. Relais selon les revendications 1 ou 2, **caractérisé en ce que** la pièce de contact (26) de chaque ressort de contact actif (25) est guidé dans une entaille (49) d'une paroi de blocage (46) du coulisseau, une section de blocage (50) de la paroi de blocage (46) bloquant respectivement un déplacement relatif du ressort de contact actif (25) par rapport au coulisseau (40) dans la direction allant vers le ressort de contact passif correspondant (23).

4. Relais selon la revendication 3, **caractérisé en ce que** le coulisseau comporte respectivement des pattes d'actionnement (51, 52) s'engageant dans la zone de bordure des ressorts de contact actifs (25).

5. Relais selon les revendications 3 ou 4, **caractérisé en ce que** chaque ressort de contact actif est guidé respectivement avec un jeu réduit entre une section de blocage (50) de la paroi de séparation (46) et une patte d'actionnement (51, 52).

6. Relais selon l'une quelconque des revendications 4 ou 5, **caractérisé en ce que** des pattes d'actionnement (51, 52) pour les ressorts de contact de repos actifs (25R) et pour les ressorts de contact de travail actifs (25A1, 25A2) sont agencées sur le coulisseau (40), au niveau d'une hauteur différente par rapport au plan de base (10).

7. Relais selon l'une des revendications 1 à 6, **caractérisé en ce que** le système magnétique est agencé sur le corps du base (1) avec son axe de bobine parallèle au plan de base (10), les paires de ressorts de contact (23, 25) d'une part et l'armature (37) d'autre part étant agencées sur les côtés frontaux opposés de la bobine (35), le coulisseau (40) s'étendant avec une section de liaison (41) au-dessus de la bobine (35), tout en entourant les ressorts de contact actifs (25) en forme de cadre avec une section d'actionnement (42) située plus près du plan de base (10).
